# EUROPÄISCHE PATENTSCHRIFT

(11) **EP 1 020 578 B1**
(45) Veröffentlichungstag und Bekanntmachung des Hinweises auf die Patenterteilung: **25.08.2004**
(21) Anmeldenummer: 00100532.1
(22) Anmeldetag: 12.01.2000
(51) Int. Cl.: E04B 2/96

(54) **Isolierelement, das im Spaltraum zwischen zwei benachbarten Glasscheiben oder Füllungsplatten einer Fassade oder eines Lichtdachs angeordnet ist**
Insulating element located in the gap between two neighbouring glass or filling panes of a fassade or a glazed roof
Elément d'isolation situé dans la fente entre deux panneaux vitrés ou de remplissage d'une façade ou d'une toiture vitrée

(30) Priorität: 18.01.1999 DE 29900765 U
(43) Veröffentlichungstag der Anmeldung: 19.07.2000
(73) Patentinhaber: SCHÜCO International KG, 33609 Bielefeld (DE)
(72) Erfinder: Habicht, Siegfried, 33818 Leopoldshöhe (DE); Steege, Dieter, 32107 Bad Salzuflen (DE); Ley, Wolfgang, 32791 Lage (DE)
(74) Vertreter: Specht, Peter, Dipl.-Phys.

(56) Entgegenhaltungen:
- EP-A- 0 791 698
- DE-A- 19 617 182
- DE-A- 19 707 624
- DE-U- 29 620 326
- DE-U- 29 809 923
- GB-A- 1 544 838

## Beschreibung

Die Erfindung bezieht sich auf ein Isolierelement zwischen einer sich am Außenrand einer Glasscheibe oder einer Füllungsplatte abstützenden Abdeckleiste und einem Pfosten- oder Sprossenprofil einer Fassaden- oder Lichtdachkonstruktion, wobei die Abdeckleisten an den Pfosten- oder Sprossenprofilen durch Schrauben befestigt sind, die in Nuten der Pfosten- und Sprossenprofile eingeschraubt sind, die die Verankerungsnuten der Isolierelemente bilden.

Die bekannten Isolierelemente dieser Art sind als Hohlleisten aus Kunststoff ausgebildet, die eine oder mehrere Hohlkammern aufweisen und mit einem Verankerungsfuß versehen sind, der in die Schraubnut des Pfosten- oder Sprossenprofils eingreift.

Der Schaft der Befestigungsschrauben für die Abdeckleisten wird durch die Isolierelemente geführt und wird mit seinem Gewindeende in die Schraubennut des Pfosten- oder Sprossenprofils eingedreht, wobei das Gewindeende ein Gewinde in die Wandungen der Schraubnut einprägt.

Bei der bekannten Ausführung fluchten die Längsseitenflächen des Isolierelements nahezu oder vollständig mit den äußeren Begrenzungsflächen der Nutwandungen. Hierdurch wird der Spaltraum zwischen zwei benachbarten Glasscheiben oder Füllungsplatten der Fassade oder des Lichtdaches mittig geteilt, jedoch verbleiben zwischen den Längsseitenflächen des Isolierelements und den äußeren durch die Scheiben oder Füllungsplatten gebildeten Begrenzungsflächen des Spaltraumes Spaltraumteile, in denen sich eine Luftzirkulation ausbilden kann, so daß eine Wärmeübertragung durch Konvektion zwischen der Abdeckleiste und dem Pfosten- oder Sprossenprofil gegeben ist. Ferner kann eine Wärmeübertragung zwischen den genannten Bauteilen durch Wärmestrahlung stattfinden.

Die DE 296 20 326 zeigt eine Fassadenprofilkonstruktion, bei der zwischen einem Tragprofil und einem Deckprofil ein Dämmprofil vorgesehen ist. Das Dämmprofil ist auf der einen Seite mit dem Tragprofil verbunden und an der gegenüberliegenden Seite sind Dichtungsflügel vorgesehen, die von außen auf einem Flächenelement aufliegen. In dem Bereich der Kanten zweier gegenüberliegender Flächenelemente sind keine Dichtelemente vorgesehen.

Der Erfindung liegt die Aufgabe zugrunde, ein Isolierelement der eingangs genannten Art so zu gestalten, daß die Wärmedämmung im Spaltraum zwischen zwei benachbarten Glasscheiben oder Füllungsplatten einer Fassade oder eines Lichtdachs verbessert wird.

Diese Aufgabe wird erfindungsgemäß durch ein Isolierelement, mit den Merkmalen des Anspruches 1 gelöst.

Weitere Aufteilungen des Spaltraumes können dadurch erreicht werden, daß an jeder Längsseitenfläche des Isolierelementes mehrere in Längsrichtung des Isolierelementes verlaufende Stege vorgesehen sind. Eine Luftzirkulation in dem Spaltraum, die zu einer Wärmeübertragung zwischen den äußeren Abdeckleisten und den an der Gebäudeseite vorgesehenen Pfosten- oder Sprossenprofilen führt, wird hierdurch unterbunden.

Die Stege können mit einer Reflektionsschicht versehen, z. B. verspiegelt sein, so daß auch eine Wärme- oder Kältestrahlung zwischen den genannten Bauteilen nicht auftreten kann.

Weitere Merkmale der Erfindung ergeben sich aus den Unteransprüchen.

Ausführungsformen des erfindungsgemäßen Isolierelements sind in den Zeichnungen dargestellt und werden im folgenden beschrieben.

Es zeigen:
- Figur 1: ein im Spaltraum zwischen zwei benachbarten Glasscheiben angeordnetes Isolierelement,
- Figur 2: das Isolierelement nach der Fig. 1 im Vertikalschnitt und
- Figuren 3 und 4: Abwandlungsformen des Isolierelements nach der Fig. 2.

In der Fig. 1 ist ein Isolierelement 1 dargestellt, das in einem Spaltraum 2 einer Fassade oder eines Lichtdachs angeordnet ist, der durch Seitenränder 3 zweier benachbarter Isolierglasscheiben 4, durch eine Abdeckleiste 5 und durch ein Sprossenprofil 6 begrenzt wird.

Die Abdeckleiste 5 wird durch Befestigungsschrauben 7 an dem Pfostenprofil 6 festgelegt, indem der Schaft 8 durch das Isolierelement 1 geführt und in eine Nut 9 des Pfostenprofils 6 eingeschraubt wird.

Das Isolierelement 1 ist mit einem Befestigungsfuß 10 ausgerüstet, der in der Nut 9 des Pfosten- oder Sprossenprofils verankert wird.

Das Isolierelement 1 weist an seinen Längsseitenflächen 11 in Längsrichtung des Isolierelements sich erstreckende Stege 12 auf, die, wie sich aus der Fig. 1 ergibt, den Spaltraum 2 teilen und sich im Bereich der freien Ränder an den den Spaltraum begrenzenden Flächen 3 der Glasscheiben 4 oder von Füllungsplatten abstützen. Hierdurch wird der Spaltraum in Kammern 13 aufgeteilt, die eine Luftzirkulation nicht zulassen.

Das Isolierelement nach der Fig. 2 weist eine geschlossene Hohlkammer 14 und eine offene Hohlkammer 15 auf. Die Wandungen, die diese Hohlkammern begrenzen bilden den Kern des Isolierelements, der aus einem Kunststoffhärterer Konsistenz als die der Stege 12, die von diesem Kern ausgeben, besteht. Der Kern und die Stege, die aus unterschiedlichen Kunststoffmaterialien gefertigt werden, können durch Koextrusion miteinander verbunden werden.

Um eine ausreichende Flexibilität der Stege zu erreichen, weisen diese Stege eine geringe Dicke auf und können auch filmartig dünn ausgebildet sein.

Bei dem Ausführungsbeispiel nach der Fig. 3 weist der Kern 16 des Isolierelements 17 nach außen geöffnete Aufnahmenuten 18 für den Befestigungsfuß 19 eines Steges 20 auf. Der Befestigungsfuß wird in die Aufnahmenut 18 des Kerns 16 eingeschoben.

Der Befestigungsfuß 19 kann aus dem gleichen oder aus einem weicheren Material als der Kern 16 gefertigt sein.

Bei dem Ausführungsbeispiel nach der Fig. 4 sind die sich von den Längsseitenflächen 11 des Isolierelements 21 erstreckenden Stege 22 als Hohlstege ausgebildet.

Die Stege 22 weisen eine weichere Konsistenz auf als der Kern 23 des Isolierelements 21.

Die dargestellten Hohlstege bilden eine Hohlkammer 24. Diese Hohlstege können auch mit mehreren Hohlkammern ausgerüstet sein.

Aus der Darstellung auf der linken Seite der Fig. 4 ergibt sich, daß von der äußeren Begrenzungsfläche des Hohlstegs 22 sich Dichtlippen 25 nach außen erstrecken können, die sich an den Begrenzungsflächen des Spaltraumes 2 abstützen.

Um die Flexibilität des Befestigungsrußes 10 des Isolierelements zu erhöhen, kann dieser mit einer Hohlkammer 26 ausgestattet sein.

Die an dem Pfostenprofil 6 verankerten Dichtungen 27 und die an der Abdeckleiste festgelegten Dichtungen 28, die am Rand der Scheibe 4 anliegen, weisen Dichtlippen 29, 30 auf, die sich in den Spaltraum 2 erstrecken und sich am Isolierelement bzw. an den Wandungen der Schraubnut 9 abstützen.

## Patentansprüche

1. Isolierelement zwischen einer sich am Außenrand einer Glasscheibe (4) oder einer Füllungsplatte abstützenden Abdeckleiste (5) und einem Pfosten- oder Sprossenprofil einer Fassaden- oder Lichtdachkonstruktion, wobei die Abdeckleisten (5) an den Pfosten- oder Sprossenprofilen durch Schrauben befestigt sind, die in Nuten der Pfosten- oder Sprossenprofile eingeschraubt sind, die die Verankerungsnuten der Isolierelemente bilden, wobei das Isolierelement ( 1 ) an jeder Längsseitenfläche (11) mindestens einen in Längsrichtung des Isolierelementes (1) sich erstreckenden, den Spaltraum zwischen zwei benachbarten Glasscheiben oder Füllungsplatten teilenden Steg (12, 20, 22) aufweist, **dadurch gekennzeichnet, dass** die Stege (12, 20) sich im Bereich ihrer freien Ränder an den den Spaltraum (2) begrenzenden Seitenränder (3) der Glasscheiben (4) oder Füllungsplatten abstützen, und ein mit einer oder mehreren Hohlkammern (14, 15) versehener Körper aus einem Kunststoff harter Konsistenz den Kern (16, 23) des Isolierelementes bildet und die Stege (12,20,22) eine, gegenüber dem Kern weichere Konsistenz aufweisen.

2. Isolierelement nach Anspruch 1, **dadurch gekennzeichnet, dass** die Stege als Hohlstege (22) ausgebildet sind.

3. Isolierelement nach Anspruch 2, **dadurch gekennzeichnet, dass** die Stege (22) mehrere Hohlkammern aufweisen.

4. Isolierelement nach Anspruch 2 oder 3, **dadurch gekennzeichnet, dass** von der äußeren Begrenzungsfläche des Hohlsteges (22) sich Dichtlippen (25) nach außen erstrecken.

5. Isolierelement nach Anspruch 1, **dadurch gekennzeichnet, dass** der Kern und die Stege aus unterschiedlichem Kunststoffmaterial gebildet und durch Koextrusion verbunden sind.

6. Isolierelement nach Anspruch 1, **dadurch gekennzeichnet, dass** jeder Steg (20) einen Befestigungsfuß (19) aufweist, der in eine Aufnahmenut (18) des Kerns (16) eingeschoben ist.

7. Isolierelement nach Anspruch 1, **dadurch gekennzeichnet, dass** die Stege eine geringe Dicke aufweisen.

8. Isolierelement nach Anspruch 7, **dadurch gekennzeichnet, dass** die Stege filmartig dünn ausgebildet sind.

9. Isolierelement nach einem der vorhergehenden Ansprüche, **dadurch gekennzeichnet, dass** die Stege (12, 20, 22) mit einer Reflektionsschicht versehen sind.

10. Isolierelement nach Anspruch 9, **dadurch gekennzeichnet dass** die Stege (12, 20, 22) verspiegelt sind.

## Claims

1. Insulating element between a covering strip (5), which is supported on the outer periphery of a glass pane (4) or of a filler panel, and a post or crossmember profile of a facade or glazed-roof structure, the covering strips (5) being fastened on the post or crossmember profiles by screws which are screwed into grooves of the post or crossmember profiles which form anchoring grooves of the insulating elements, and the insulating element (1), on each longitudinal side surface (11), having at least one crosspiece (12, 20, 22) which extends in the longitudinal direction of the insulating element (1) and divides the gap between two adjacent glass panes or filler panels, **characterized in that** the crosspieces (12, 20) are supported, in the region of their free peripheries, on the side peripheries (3) of the glass panes (4) or filler panels which bound the gap (2), and a body which is provided with one or more hollow chambers (14, 15), and consists of hard-consistency plastic, forms the core (16, 23) of the insulating element, and the crosspieces (12, 20, 22) have a softer consistency than the core.

2. Insulating element according to Claim 1, **characterized in that** the crosspieces are designed as hollow crosspieces (22).

3. Insulating element according to Claim 2, **characterized in that** the crosspieces (22) have a plurality of hollow chambers.

4. Insulating element according to Claim 2 or 3, **characterized in that** sealing lips (25) extend outwards from the outer boundary surface of the hollow crosspiece (22).

5. Insulating element according to Claim 1, **characterized in that** the core and the crosspieces are formed from different plastic materials and are connected by coextrusion.

6. Insulating element according to Claim 1, **characterized in that** each crosspiece (20) has a fastening foot (19) which is pushed into an accommodating groove (18) of the core (16).

7. Insulating element according to Claim 1, **characterized in that** the crosspieces have a small thickness.

8. Insulating element according to Claim 7, **characterized in that** the crosspieces are of thin film-like design.

9. Insulating element according to one of the preceding claims, **characterized in that** the crosspieces (12, 20, 22) are provided with a reflection layer.

10. Insulating element according to Claim 9, **characterized in that** the crosspieces (12, 20, 22) are mirror-coated.

## Revendications

1. Elément isolant entre une baguette de recouvrement (5) s'appuyant sur le bord extérieur d'une vitre (4) ou d'une plaque de remplissage et un profil de montants ou de croisillons d'une construction de façade ou de toit vitré, les baguettes de recouvrement (5) étant fixées par vissage aux profils de montants ou de croisillons qui sont vissés dans des rainures des profils de montants ou de croisillons qui forment les rainures d'encrage des éléments isolants, ledit élément isolant (1) présentant au niveau de chaque face latérale longitudinale (11) au moins une entretoise (12, 20, 22) s'étendant dans le sens longitudinal de l'élément isolant (1), divisant l'interstice entre deux vitres ou plaques de remplissage adjacentes, **caractérisé en ce que** les entretoises (12, 20) s'appuient sur les bords latéraux (3) des vitres (4) ou des plaques de remplissage délimitant l'interstice (2) dans la zone de leurs bords libres, et **en ce qu'**un corps composé d'un plastique de consistance dure muni d'une ou plusieurs cavités (14, 15) forme le coeur (16, 23) de l'élément isolant et les entretoises (12, 20, 22) présentent une consistance plus molle comparativement au coeur.

2. Elément isolant selon la revendication 1, **caractérisé en ce que** les entretoises sont réalisées sous forme d'entretoise creuse (22).

3. Elément isolant selon la revendication 2, **caractérisé en ce que** les entretoises (22) présentent plusieurs cavités.

4. Elément isolant selon la revendication 2 ou 3, **caractérisé en ce que** des lèvres d'étanchéité (25) s'étendent vers l'extérieur à partir de la face de délimitation de l'entretoise creuse (22).

5. Elément isolant selon la revendication 1, **caractérisé en ce que** le coeur et les entretoises sont formés à partir de différents matériaux plastiques et assemblés par coextrusion.

6. Elément isolant selon la revendication 1, **caractérisé en ce que** chaque entretoise (20) présente une patte de fixation (19) qui est insérée dans une rainure de logement (18) du coeur (16).

7. Elément isolant selon la revendication 1, **caractérisé en ce que** les entretoises présentent une épaisseur réduite.

8. Elément isolant selon la revendication 7, **caractérisé en ce que** les entretoises sont réalisées minces sous forme de film.

9. Elément isolant selon l'une quelconque des revendications précédentes, **caractérisé en ce que** les entretoises (12, 20, 22) sont munies d'une couche de réflexion.

10. Elément isolant selon la revendication 9, **caractérisé en ce que** les entretoises (12, 20, 22) sont argentés.
